# DEMANDE DE BREVET EUROPEEN

(11) **EP 3 556 263 A1**
(43) Date de publication de la demande: **23.10.2019**
(21) Numéro de dépôt: 18167846.7
(22) Date de dépôt: 17.04.2018
(51) Int. Cl.: A47F 7/02, A47F 7/03, G04D 1/06, G04B 37/04, G04B 41/00

(54) **BOÎTE COMPRENANT UN DISPOSITIF DE MAINTIEN EN POSITION D'UN COMPOSANT HORLOGER**

(71) Demandeur: ROLEX SA, 1211 Genève 26 (CH)
(72) Inventeur: DA ROS, Jerôme, 74200 Marin (FR); DEMIERRE, Marc, 1610 Oron-La-Ville (CH)
(74) Mandataire: Moinas & Savoye SARL

(57) **Abrégé**

L'invention concerne une boîte comprenant un dispositif de maintien en position d'un composant horloger. Le dispositif de maintien comprend :
- une embase (2) ;
- un support (3, 4) comprenant une première partie (3) et une deuxième partie (4), la première partie étant montée mobile relativement à la deuxième partie ;
- un premier élément de contact (3a, 3b) destiné à venir en appui contre le composant horloger, le premier élément de contact (3a, 3b) étant monté sur la première partie et un deuxième élément de contact (4a) destiné à venir en appui contre le composant horloger (5), le deuxième élément de contact (4a) étant monté sur la deuxième partie (4) ; et
- un organe de commande (1) monté pivotant sur l'embase (2) autour d'un premier axe (1a) d'une part et pivotant la première partie autour d'un deuxième axe (1b) d'autre part.

## Description

L'invention concerne un dispositif de maintien en position d'un composant horloger. L'invention concerne aussi une boîte de conditionnement d'un composant horloger, notamment une boîte comprenant un tel dispositif de maintien.

Le besoin d'emballer des objets de manière à pouvoir les transporter, les stocker, les manipuler ou les présenter sans les endommager est bien connu. De nombreux matériaux et techniques d'emballage ont été développés au fil des ans pour protéger des objets de natures très différentes quant à leur taille, leur forme, leur fragilité, par exemple.

Les matériaux et techniques d'emballage de l'art antérieur sont soit des conceptions très spécialisées sur-mesure, soit des conceptions plus polyvalentes s'adaptant à une plus grande variété d'objets. Par ailleurs, il est connu que certains matériaux et techniques d'emballage conviennent mieux aux conditionnements d'objets particulièrement fragiles car ils assurent, de par leurs caractéristiques d'absorption ou de dissipation des chocs, la protection des objets contre les dommages correspondants.

Par conséquent, on appréciera que des matériaux et des techniques d'emballage particuliers soient souvent choisis et conçus avec des objets ou des articles particuliers, en fonction des contraintes que l'objet est susceptible de subir pendant l'expédition, le transport ou la manutention, comme, par exemple, des chocs, des chutes, ou des frottements. Pour des objets particulièrement fragiles, il est également important de les protéger de l'environnement extérieur, notamment des poussières, de la pollution, de l'humidité, ou des charges électriques, et des éventuelles contaminations (comme des composés organiques volatils, par exemple) pouvant provenir du conditionnement lui-même.

De plus, il peut être nécessaire de pouvoir retirer l'objet de l'emballage et de l'y repositionner ultérieurement. Lorsque les objets ont des surfaces particulièrement fragiles, il est important que ces manipulations n'altèrent pas l'intégrité de l'objet à conditionner.

Une technique très connue pour fournir un amortissement polyvalent d'objets fragiles est la technique d'emballage à membrane. Une solution alternative consiste à utiliser une mousse à mémoire de forme, comme celle divulguée dans la demande de brevet US20100294675. Ces techniques, bien que très efficaces pour ce qui concerne la protection contre les chocs, ne permettent pas de protéger la surface de l'objet des contacts ou des contaminants générés par l'emballage, par exemple des composés organiques volatils, et ne facilitent pas la préhension de l'objet.

Des emballages polyvalents permettant le transport, le stockage et la présentation de composants ont également été développés. Ces coffrets sont en général munis d'un insert servant de support. Certains de ces inserts peuvent être pivotés sur le fond du coffret et doivent être abaissés ou relevés à la main comme divulgué au sein du document CN203619190U ou par un mécanisme relié au couvercle comme divulgué au sein du document CH368049A. L'insert est agencé pour un objet prédéfini. L'inconvénient de ces solutions est qu'elles n'assurent pas un maintien satisfaisant de l'objet à conditionner et ne permettent pas de préserver l'intégrité de ce dernier. De plus, la fonction de maintien de l'objet est découplée de l'action d'ouverture / de fermeture du mécanisme d'actionnement de l'insert, d'où un risque accru d'altérer l'objet lors de la préhension du coffret par un opérateur.

Bien que les conditionnements de l'art antérieur offrent une bonne protection contre les chocs et les vibrations pour des objets fragiles, des zones de contact importantes sont nécessaires pour atteindre ou maintenir les critères d'amortissement souhaités. De plus, les moyens de maintien rendent la manipulation de l'objet délicate et ne sont optimisés que pour des objets de même dimension ou ayant éventuellement une zone de fixation standardisée dédiée à cet effet.

En effet, dans de nombreux conditionnements de l'art antérieur, le conditionnement n'est pas polyvalent. Soit il permet de contenir des objets de dimensions variées mais est susceptible d'endommager, de marquer ou de polluer des surfaces fonctionnelles ou fragiles de l'objet conditionné, car il est susceptible de venir en contact avec l'entier de ce dernier, soit il est conçu pour un seul et unique objet de dimension prédéterminée. Par ailleurs, si la préhension de l'objet conditionné est facilitée, cela se fait au détriment de la qualité du maintien de l'objet et par conséquent de la protection de l'intégrité de ce dernier.

Le but de l'invention est de fournir un dispositif de maintien permettant de remédier aux inconvénients évoqués précédemment et améliorant les dispositifs connus de l'art antérieur. En particulier, l'invention propose un dispositif simple et polyvalent offrant d'excellentes qualités de maintien et de protection d'un composant horloger.

Un dispositif de maintien en position d'un composant selon l'invention est défini par la revendication 1.

Différents modes de réalisation du dispositif de maintien sont définis par les revendications dépendantes 2 à 11.

Une boîte de conditionnement ou de stockage d'un composant horloger selon l'invention est définie par la revendication 12.

Différents modes de réalisation de la boîte sont définis par les revendications dépendantes 13 à 15.

Les figures annexées représentent, à titre d'exemples, deux modes de réalisation d'une boîte de conditionnement d'une pièce d'horlogerie.
La figure 1 est une vue d'une première variante d'un premier mode de réalisation d'une boîte de conditionnement d'un composant horloger en position ouverte ;
La figure 2 est une vue de la première variante du premier mode de réalisation de la boîte de conditionnement du composant horloger en position ouverte avec le composant horloger dans la boîte ;
La figure 3 est une vue de la première variante du premier mode de réalisation de la boîte de conditionnement du composant horloger en position fermée avec le composant horloger dans la boîte et le couvercle non représenté ;
La figure 4 est une coupe de la première variante du premier mode de réalisation de la boîte de conditionnement du composant horloger en position fermée avec le composant horloger dans la boîte ;
La figure 5 est une vue éclatée d'un support de la première variante du premier mode de réalisation de la boîte de conditionnement du composant horloger ;
La figure 6 est une vue en perspective du support de la première variante du premier mode de réalisation de la boîte de conditionnement du composant horloger, le support étant dans une première configuration ;
La figure 7 est une vue en perspective du support de la première variante du premier mode de réalisation de la boîte de conditionnement du composant horloger, le support étant dans une deuxième configuration ;
La figure 8 est une vue en perspective du support de la première variante du premier mode de réalisation de la boîte de conditionnement du composant horloger, le support étant dans la première configuration et supportant un composant horloger ;
La figure 9 est une vue en perspective de la première variante du support du premier mode de réalisation de la boîte de conditionnement du composant horloger, le support étant dans la deuxième configuration et supportant un composant horloger ;
La figure 10 est une vue d'une deuxième variante du premier mode de réalisation d'une boîte de conditionnement d'un composant horloger en position ouverte ;
La figure 11 est une vue de la deuxième variante du premier mode de réalisation de la boîte de conditionnement du composant horloger en position ouverte avec le composant horloger dans la boîte ;
La figure 12 est une vue de la deuxième variante du premier mode de réalisation de la boîte de conditionnement du composant horloger en position entrouverte avec le composant horloger dans la boîte ;
La figure 13 est une coupe de la deuxième variante du premier mode de réalisation de la boîte de conditionnement du composant horloger en position fermée avec le composant horloger dans la boîte ;
La figure 14 est une vue éclatée d'un support de la deuxième variante du premier mode de réalisation de la boîte de conditionnement du composant horloger ;
La figure 15 est une vue en perspective du support de la deuxième variante du premier mode de réalisation de la boîte de conditionnement du composant horloger, le support étant dans une première configuration ;
La figure 16 est une vue en perspective du support de la deuxième variante du premier mode de réalisation de la boîte de conditionnement du composant horloger, le support étant dans une deuxième configuration ;
La figure 17 est une vue d'une troisième variante du premier mode de réalisation d'une boîte de conditionnement d'un composant horloger en position ouverte ;
La figure 18 est une vue de la troisième variante du premier mode de réalisation de la boîte de conditionnement du composant horloger en position entrouverte avec le composant horloger dans la boîte ;
La figure 19 est une vue déployée d'une alternative de la troisième variante du premier mode de réalisation ;
La figure 20 est une vue d'un deuxième mode de réalisation d'une boîte de conditionnement d'un composant horloger en position entrouverte ;
Les figures 21 et 22 sont des vues du deuxième mode de réalisation de la boîte de conditionnement du composant horloger en position ouverte et entrouverte, avec le composant horloger dans la boîte ;
La figure 23 est une vue en perspective du support du deuxième mode de réalisation de la boîte de conditionnement du composant horloger, le support étant dans une première configuration.

Un premier mode de réalisation d'une boîte B est décrit ci-après en référence aux figures 1 à 19.

La boîte B comprend principalement un fond F et un couvercle C.

Par exemple, le fond comprend une paroi inférieure Fi et des parois latérales FL. La paroi inférieure est, par exemple, plane ou sensiblement plane. Les parois latérales s'étendent de préférence depuis la périphérie de la paroi inférieure. Les parois latérales s'étendent, par exemple, perpendiculairement ou sensiblement perpendiculairement à la paroi inférieure. Le fond présente, par exemple, quatre parois latérales. Des parois latérales peuvent être raccordées entre elles par des rayons de raccordement. Ces dernières peuvent, par exemple, présenter des conformations de sorte à optimiser et/ou à faciliter le rangement des boîtes dans une barquette de conditionnement.

Le couvercle C comprend par exemple une paroi plane ou sensiblement plane. Le fond et le couvercle sont complémentaires pour définir un volume interne à la boîte plus ou moins fermé, voire plus ou moins étanche, lorsque le couvercle est en position fermée.

Une ou plusieurs ou toutes les parois latérales peuvent être réalisées sur le couvercle. Alternativement encore, une ou plusieurs ou toutes les parois latérales peuvent être réalisées complémentairement et au moins partiellement sur le fond et sur le couvercle.

De préférence, le couvercle est pivoté sur le fond autour d'un premier axe 1a. Ce premier axe 1a est par exemple disposé à une extrémité d'une paroi latérale et/ou le long d'une paroi latérale. Le pivotement est avantageusement assuré par une charnière.

La boîte B permet de conditionner un composant horloger 5, notamment durant son transport ou durant son stockage.

La boîte B comprend au moins un support 3, 4 adapté pour recevoir un composant horloger 5, et configurable entre un premier état ou configuration de maintien du composant horloger 5 et un deuxième état ou configuration de libération du composant horloger. Ainsi, il est possible d'agir sur la boîte B pour faire passer le support d'une configuration de maintien du composant horloger 5 à une configuration de libération du composant horloger 5 ou pour faire passer le support de la configuration de libération du composant horloger 5 à la configuration de maintien du composant horloger 5.

Par exemple, la configuration du support 3, 4 est déterminée par la position d'un couvercle C de la boîte B.

Avantageusement, la boîte B de conditionnement d'un composant horloger 5, comprend au moins un dispositif D de maintien du composant horloger 5. Dans nos réalisations, le fond F forme une embase ou un bâti 2.

Le dispositif D de maintien en position du composant horloger 5, comprend :
- un support 3, 4 comprenant une première partie 3 et une deuxième partie 4, la première partie 3 étant montée mobile relativement à la deuxième partie ;
- une embase ou un bâti 2 adapté pour recevoir et servir d'appui ou fixer le support 3, 4 ;
- un premier élément de contact 3a, 3b destiné à venir en appui contre le composant horloger, le premier élément de contact 3a, 3b étant monté sur la première partie 3 et un deuxième élément de contact 4a destiné à venir en appui contre le composant horloger, le deuxième élément de contact 4a étant monté sur la deuxième partie 4 ; et
- un organe de commande 1 monté pivotant sur l'embase 2 autour du premier axe 1 a d'une part et monté pivotant relativement à la première partie 3 autour d'un deuxième axe 1 b d'autre part.

L'organe de commande peut former un levier reliant les premier et deuxième axes.

De préférence, la deuxième partie 4 est montée mobile relativement à l'embase autour d'un troisième axe 2a, en particulier la deuxième partie 4 est montée pivotée relativement à l'embase autour du troisième axe 2a.

De préférence encore, les premier, deuxième et troisième axes sont parallèles ou sensiblement parallèles.

Le troisième axe 2a est de préférence positionné dans l'espace délimité par les parois latérales FL du fond, avantageusement à proximité ou au niveau de la paroi inférieure Fi du fond.

La première partie 3 de support comprend principalement une partie rigide en forme de T. La première partie 3 de support comporte une première barre 3m agencée coaxialement au deuxième axe 1b et une deuxième barre 3n agencée perpendiculairement ou sensiblement perpendiculairement à la première barre 3m.

Dans les deux premières variantes du premier mode de réalisation, la deuxième partie 4 de support comporte une troisième barre 4m agencée coaxialement à l'axe 2a et une quatrième barre 4n agencée perpendiculairement ou sensiblement perpendiculairement à la troisième barre 4m. Les deuxième et quatrième barres 3n , 4n sont agencées selon un axe A1.

La troisième barre 4m peut être pivotée à proximité ou au niveau de la paroi inférieure Fi du fond ou sur les parois latérales FL du fond autour du troisième axe 2a. Par exemple, elle peut être pivotée sur les parois latérales FL.

La première barre 3m peut être pivotée autour du deuxième axe 1 b à proximité ou au niveau du couvercle C.

Par exemple, le support peut présenter une symétrie par rapport à un plan passant par l'axe A1.

Dans le premier mode de réalisation, la première partie 3 de support est montée mobile relativement à la deuxième partie 4 de support, par exemple la première partie 3 de support est montée coulissante relativement à la deuxième partie 4 de support le long d'un axe. Dans les deux premières variantes du premier mode de réalisation, la liaison mécanique entre la première partie 3 de support et la deuxième partie 4 de support est une liaison glissière d'axe A1, de sorte à permettre une translation relative entre les première et deuxième parties de support selon cet axe A1. La liaison glissière comprend un premier élément de guidage 3f prévu sur la première partie 3 de support coopérant avec un deuxième élément de guidage 4c prévu sur la deuxième partie 4 de support. Par exemple, le premier élément de guidage 3f comprend un profilé ayant une section en forme de C et le deuxième élément de guidage 4c comprend un profilé ayant une section au moins partiellement complémentaire de la section en forme de C, notamment une section rectangulaire. Alternativement, le deuxième élément de guidage 4c peut comprendre un profilé ayant une section en forme de C et le premier élément de guidage 3f peut comprendre un profilé ayant une section au moins partiellement complémentaire de la section en forme de C, notamment une section rectangulaire. Les profilés peuvent encore alternativement avoir des formes de sections variées, comme une section en forme de queue d'aigle, pourvu qu'elles permettent un coulissement.

Alternativement ou complémentairement, le deuxième élément de guidage 4c peut comprendre au moins un rail apte à coopérer avec un coulisseau ou une glissière et le deuxième élément de guidage 3f peut comprendre ledit coulisseau ou ladite glissière.

Alternativement ou complémentairement, le deuxième élément de guidage 4c peut comprendre au moins une fente apte à coopérer avec un coulisseau ou une glissière et le deuxième élément de guidage 3f peut comprendre ledit coulisseau ou ladite glissière.

Alternativement ou complémentairement, le deuxième élément de guidage 4c peut comprendre au moins un coulisseau ou une glissière fixe apte à coopérer avec un rail 3f ou une fente.

Alternativement ou complémentairement, le deuxième élément de guidage 4c peut comprendre au moins une glissière mâle apte à coopérer avec une glissière femelle 3f.

Dans une première variante du premier mode de réalisation, représentée sur les figures 1 à 9, le dispositif comprend deux premiers éléments de contact 3a, 3b. Ces deux éléments de contact sont montés sur la première partie 3 de support. De plus, le dispositif comprend un deuxième élément de contact 4a. Ce deuxième élément de contact est monté sur la deuxième partie 4 de support.

Les premiers éléments de contact 3a, 3b s'étendent de préférence perpendiculairement ou sensiblement perpendiculairement à la première partie 3 de support, c'est-à-dire perpendiculairement ou sensiblement perpendiculairement à un plan défini par les directions longitudinales de la première barre 3m et de la deuxième barre 3n.

Le deuxième élément de contact 4a s'étend de préférence perpendiculairement ou sensiblement perpendiculairement à la deuxième partie 4 de support, c'est-à-dire perpendiculairement ou sensiblement perpendiculairement à un plan défini par les directions longitudinales de la troisième barre 4m et de la quatrième barre 4n.

Les premier et deuxième éléments de contact 3a, 3b, 4a s'étendent de préférence perpendiculairement ou sensiblement perpendiculairement à un plan passant par les axes 1 b et 2a.

Les premiers éléments de contact 3a, 3b sont chacun reliés mécaniquement à la première partie 3 de support par le biais d'une liaison élastiquement déformable 3c, 3d. Ils pourraient être collectivement reliés mécaniquement à la première partie 3 de support par le biais d'une unique liaison élastiquement déformable.

Le deuxième élément de contact 4a est relié mécaniquement à la deuxième partie de support rigidement. Alternativement, il pourrait être relié mécaniquement à la deuxième partie de support via une liaison élastiquement déformable.

La ou les liaisons élastiquement déformables sont, par exemple, réalisées par un ou des ressorts, notamment un ou des ressorts lames. De préférence, le ou les ressorts lames sont courbés, notamment en forme de spirale. Par exemple, les tangentes aux deux extrémités d'un ressort forment entre elles un angle de plus de 90°, voire de plus de 150°.

Les ressorts lames s'étendent de préférence parallèlement ou sensiblement parallèlement à un plan passant par les axes 1 b et 2a.

Les ressorts lames peuvent s'étendre, au niveau de l'élément de contact, parallèlement ou sensiblement parallèlement à la surface du composant horloger 5 sur laquelle l'élément de contact est destiné à venir en appui.

Le deuxième axe 1 b autour duquel la première partie 3 de support est pivotée par rapport au couvercle est disposé à distance du premier axe 1a d'articulation du couvercle C sur le fond. Par exemple, l'axe est maintenu dans deux saillies 23 s'étendant depuis la face interne du couvercle, perpendiculairement à cette face interne.

Le couvercle C constitue ainsi l'organe de commande 1 maintenant un entraxe constant entre les premier et deuxième axes 1 a et 1 b.

Ainsi, la manoeuvre du couvercle déplace en rotation le deuxième axe 1 b vis-à-vis du premier axe 1 a.

L'embase peut comprendre une première butée 21 prévue pour coopérer par contact avec une deuxième butée 22 pour limiter la rotation du support relativement au troisième axe 2a. En effet, une fois les deux butées en contact, le support ne peut plus tourner autour du troisième axe 2a, c'est-à-dire que le support ne peut plus se rapprocher de la paroi inférieure Fi du fond.

Dans la première variante du premier mode de réalisation décrite plus haut en référence aux figures 1 à 9, les éléments de contact sont agencés de sorte que les premiers éléments de contact s'éloignent du deuxième élément de contact selon l'axe A1, plus généralement au moins un élément de contact s'éloigne d'au moins un autre élément de contact, lorsque l'on ferme le couvercle de la boîte. En conséquence, cette première variante permet de maintenir un composant horloger 5 par l'intérieur dudit composant horloger. Ainsi, une telle première variante est particulièrement indiquée pour le stockage de composants horlogers ayant une forme annulaire, ou plus généralement de composants comportant un alésage, comme, par exemple, une lunette, une carrure, ou un disque de calendrier.

Une deuxième variante du premier mode de réalisation d'une boîte B est décrite ci-après en référence aux figures 10 à 16.

Cette deuxième variante du premier mode de réalisation diffère principalement de la première variante, voire diffère exclusivement de la première variante, en ce que les éléments de contact sont agencés de sorte que des premiers éléments de contact s'approchent des deuxièmes éléments de contact selon l'axe A1, plus généralement au moins un élément de contact s'approche d'au moins un autre élément de contact, lorsque l'on ferme le couvercle de la boîte. En conséquence, cette deuxième variante permet de maintenir un composant horloger 5 par l'extérieur. Ainsi, une telle deuxième variante est particulièrement indiquée pour le stockage de composants horlogers ayant une forme pleine, comme par exemple, une glace, une platine, un mouvement, une boîte, ou un cadran.

Dans cette deuxième variante du premier mode de réalisation, le dispositif comprend deux premiers éléments de contact 3a, 3b. Ces deux éléments de contact sont montés sur la première partie 3 de support. De plus, le dispositif comprend deux deuxièmes éléments de contact 4d, 4e. Ces deux éléments de contact sont montés sur la deuxième partie de support 4.

Les premiers éléments de contact 3a, 3b s'étendent de préférence perpendiculairement ou sensiblement perpendiculairement à la première partie 3 de support, c'est-à-dire perpendiculairement ou sensiblement perpendiculairement à un plan défini par les directions longitudinales de la première barre 3m et de la deuxième barre 3n.

Les deuxièmes éléments de contact 4d, 4e s'étendent de préférence perpendiculairement ou sensiblement perpendiculairement à la deuxième partie de support 4, c'est-à-dire perpendiculairement ou sensiblement perpendiculairement à un plan défini par les directions longitudinales de la troisième barre 4m et de la quatrième barre 4n.

Les premiers et deuxièmes éléments de contact 3a, 3b, 4d, 4e s'étendent de préférence perpendiculairement ou sensiblement perpendiculairement à un plan passant par les axes 1 b et 2a.

Les premiers éléments de contact 3a, 3b sont chacun reliés mécaniquement à la première partie 3 de support par le biais d'une liaison élastiquement déformable 3c, 3d. Ils pourraient être collectivement reliés mécaniquement à la première partie 3 de support par le biais d'une unique liaison élastiquement déformable.

Les deuxièmes éléments de contact 4d, 4e sont chacun reliés mécaniquement à la deuxième partie 4 de support par le biais d'une liaison élastiquement déformable 4f, 4g. Ils pourraient être collectivement reliés mécaniquement à la deuxième partie 4 de support par le biais d'une unique liaison élastiquement déformable.

La ou les liaisons élastiquement déformables sont, par exemple, réalisées par un ou des ressorts, notamment un ou des ressorts lames. De préférence, le ou les ressorts lames sont courbés. Par exemple, les tangentes aux deux extrémités d'un ressort forment entre elles un angle de plus de 90°, voire de plus de 150°.

Les ressorts lames peuvent s'étendre, au niveau de l'élément de contact, parallèlement ou sensiblement parallèlement à la surface du composant horloger 5 sur laquelle l'élément de contact est destiné à venir en appui.

Une troisième variante du premier mode de réalisation d'une boîte B est décrite ci-après en référence aux figures 17 à 19.

Cette troisième variante du premier mode de réalisation diffère de la deuxième variante en ce que la deuxième partie 4 de support est montée de manière non mobile par rapport au fond F. Avantageusement, la deuxième partie 4 de support est venue de matière avec le fond F. La deuxième partie 4 de support peut, par exemple, comprendre deux saillies 40e et 40f. La deuxième partie 4 de support comprend au moins un élément de contact 40e, 40f destiné à venir en appui contre le composant horloger 5 en configuration de maintien.

La première partie 3 de support est montée mobile selon un pivot de quatrième axe 1c sur l'embase. Toutefois, dans cette variante, le quatrième axe 1 c est déplacé selon un axe A2 au fil de la manoeuvre de l'organe de commande. L'axe A2 est ici orienté perpendiculairement ou sensiblement perpendiculairement au premier axe 1a et/ou au deuxième axe 1b et/ou parallèlement à la paroi inférieure Fi de l'embase. Dans cette troisième variante du premier mode de réalisation, la liaison d'axe A2 est prévue de sorte à permettre un déplacement relatif entre les première et deuxième parties 3, 4 de support selon cet axe A2.

Dans cette variante de réalisation, la liaison d'axe A2 est une liaison glissière. La liaison glissière peut être mise en oeuvre par des rainures 6 disposées sur des flancs FL du fond F, au sein desquelles les deux extrémités d'un arbre de quatrième axe 1c sont prévues pour s'ébattre. La première partie 3 de support comprend un premier élément de contact 3a destiné à venir en appui contre le composant horloger 5. Le premier élément de contact 3a est relié mécaniquement à la première partie 3 de support via une liaison élastiquement déformable 3c, notamment une lame ressort. Avantageusement, la première partie 3 de support comprend des éléments de contact supplémentaires 3x , 3y adapté pour améliorer le soutien du composant dans la configuration de libération.

Dans une exécution particulière de la troisième variante, le dispositif D et la boite B sont injectés dépliés en une seule pièce, comme illustré sur la figure 19. Dans cette exécution particulière de la troisième variante, le premier support 3 est relié au couvercle C par un couvercle de liaison C'. Le premier support 3 et le couvercle de liaison C' sont reliés par l'intermédiaire d'une charnière, notamment une charnière-film 11 a. Le couvercle de liaison C' et le couvercle C sont reliés par une deuxième charnière, notamment une charnière-film 10a. Le couvercle C et l'embase 2 sont reliés par une troisième charnière, notamment une charnière-film 1a. Le couvercle de liaison C' se replie et se fixe sur le couvercle C, par exemple par clipsage ou tout autre moyen approprié, pour devenir solidaires l'un de l'autre. L'arbre de quatrième axe 1c peut ensuite être inséré dans les rainures 6.

Un deuxième mode de réalisation d'une boîte B est décrit ci-après en référence aux figures 20 à 23.

Ce deuxième mode de réalisation diffère principalement du premier mode de réalisation en ce que le support présente une structure différente.

Dans le deuxième mode de réalisation, la deuxième partie de support est également montée mobile relativement à l'embase autour du troisième axe 2a et la première partie 3 de support est également montée mobile relativement à l'organe de commande autour du deuxième axe 1 b. Toutefois, les première et deuxième parties de support 3 , 4 sont liées par une liaison pivot d'axe A1 perpendiculaire ou sensiblement perpendiculaire à un plan passant par les deuxième et troisième axes 1 b et 2a.

La première partie de support 3 comprend au moins un premier bras 3k. La deuxième partie de support comprend au moins un deuxième bras 4k.

Par exemple, le premier bras 3k et le deuxième bras 4k sont liés par la liaison pivot d'axe A1.

L'au moins un premier bras 3k est articulé au niveau du deuxième axe 1 b parallèlement ou sensiblement parallèlement à l'axe A1.

L'au moins un deuxième bras 4k est articulé au niveau du troisième axe 2a parallèlement ou sensiblement parallèlement à l'axe A1.

Avantageusement, comme illustré sur les figures 20 à 23, le dispositif D peut être dédoublé et peut être vu comme comprenant deux premières parties de support 3k et deux deuxièmes parties de support 4k.

Dans ce deuxième mode de réalisation, le dispositif comprend au moins un premier élément de contact 3a. Cet élément de contact est monté sur au moins une première partie de support 3. De plus, dans ce deuxième mode de réalisation, le dispositif comprend au moins un deuxième élément de contact 4e. Ce deuxième élément de contact 4e est monté sur au moins une deuxième partie de support 4.

Le au moins un premier élément de contact 3a s'étend de préférence perpendiculairement ou sensiblement perpendiculairement à la au moins une première partie 3 de support.

Le au moins un deuxième élément de contact 4e s'étend de préférence perpendiculairement ou sensiblement perpendiculairement à la au moins une deuxième partie 4 de support.

Les premiers et deuxièmes éléments de contact s'étendent de préférence perpendiculairement ou sensiblement perpendiculairement au plan passant par les deuxième et troisième axes 1 b et 2a.

Le au moins un premier élément de contact 3a peut être relié mécaniquement à la première partie 3 de support via une liaison élastiquement déformable. Ici, la liaison élastique est par exemple constituée par le au moins un bras 3k lui-même qui est susceptible de fléchir et qui peut être vu comme une lame ressort.

Le au moins un deuxième élément de contact 4e peut être relié mécaniquement à la au moins une deuxième partie de support 4 via une liaison élastiquement déformable. Ici, la liaison élastique est, par exemple, constituée par les bras 4k lui-même qui est susceptible de fléchir et qui peut être vu comme une lame ressort.

Alternativement ou complémentairement, des extrémités des bras ou les extrémités des bras pourraient être rappelées vers des positions prédéfinies le long des deuxième et troisième axes 1b et 2a par des éléments élastiquement déformables comme des ressorts.

On remarque que, dans ce deuxième mode de réalisation, lorsque le dispositif D est dédoublé, les éléments de contact sont agencés de sorte que les éléments de contact 3a, 4e s'éloignent des éléments de contact 3a', 4e' parallèlement aux deuxième et troisième axes 1 b et 2a, lorsque l'on ferme le couvercle de la boîte. Alternativement, les éléments de contact peuvent être agencés de sorte que les premiers éléments de contact se rapprochent des deuxièmes éléments de contact perpendiculairement aux deuxième et troisième axes 1b et 2a, lorsque l'on ferme le couvercle de la boîte. En conséquence, ce deuxième mode de réalisation est très polyvalent car il permet de maintenir un composant horloger 5 soit par l'intérieur, soit par l'extérieur. Ce deuxième mode de réalisation est indiqué pour le stockage de composants horlogers de formes variées, comme, par exemple, une lunette, une carrure, un disque de calendrier, une glace, une platine, un mouvement, une boîte ou un cadran.

Dans les différents modes de réalisation et dans les différentes variantes, les articulations en rotation, notamment autour des axes 1a et/ou 2a et/ou 1 b et/ou A1 peuvent être réalisées, par exemple, sous la forme d'un film flexible disposé à l'interface des pièces à articuler.

Dans les différents modes de réalisation et dans les différentes variantes, les éléments de contact peuvent être cylindriques à section circulaire ou polygonale ou peuvent être tronconiques.

Dans les différents modes de réalisation et dans les différentes variantes, les éléments de contact 3a, 3b, 4a, 4d, 4e, 3a', 4e' peuvent être constitués d'un ou plusieurs plots, d'une barre ou d'une courbe définissant au moins deux points de contact avec le composant horloger 5 ou de tout autre géométrie adaptée. Le contact du composant horloger 5 avec les éléments de contact peut être continu et/ou discontinu au gré des conceptions.

Dans les différents modes de réalisation et dans les différentes variantes, la fonction des éléments de contact est d'agir sur le composant horloger 5, de le positionner et de le maintenir en position comme représenté sur les figures 3, 4 et 9. Les éléments de contact sont adaptés pour venir en appui contre une ou des surfaces du composant horloger 5.

Dans les différents modes de réalisation et dans les différentes variantes, les éléments de contact sont donc de préférence réalisés en matériau souple ou recouverts d'un matériau souple pour éviter de marquer le composant horloger. Les éléments de contact peuvent être faits dans différents matériaux connus, rigides ou souples, par exemple en métal, en polymère ou dans une mousse à mémoire de forme. Cette liste n'est bien entendu pas exhaustive. Avantageusement, afin d'améliorer le maintien en position du composant horloger, les éléments de contact peuvent comprendre une saillie ou un renfoncement adapté pour que, lorsque les éléments de contact sont en contact avec le composant horloger, les éléments de contact épousent au moins partiellement la forme de ce dernier.

Dans les différents modes de réalisation et dans les différentes variantes, le composant horloger 5 est de préférence maintenu en au moins trois points lorsque le dispositif D est en configuration de maintien.

Dans les différents modes de réalisation et dans les différentes variantes, les éléments de contact peuvent être disposés au gré du concepteur du dispositif D.

Dans les différents modes de réalisation et dans les différentes variantes, le dispositif D peut comprendre, sur la première partie 3 de support et/ou sur la deuxième partie 4 de support, au moins une zone d'appui agencée pour pouvoir soutenir le composant horloger 5, en particulier soutenir le composant horloger 5 alors que le dispositif D n'est pas dans un premier état ou configuration de maintien du composant horloger. Avantageusement, la zone d'appui peut être constituée par ou peut comprendre au moins une partie des barres 3n, 4n et/ou des liaisons élastiques et/ou des lames ressorts 3c, 3d, 4f, 4g et/ou des bras 3k, 4k et/ou des éléments de contact 3a, 3b, 4a, 4d, 4e, 3a', 4e'. Complémentairement, le support peut comprendre des éléments de support pour permettre un maintien optimisé du composant dans un plan correspondant au plan passant par le troisième axe 2a et le deuxième axe 1 b ou dans un plan parallèle ou sensiblement parallèle au plan passant par le troisième axe 2a et le deuxième axe 1 b.

Dans les différents modes de réalisation et dans les différentes variantes décrites précédemment, le dispositif de maintien D fait partie intégrante de la boîte B. En particulier, l'organe de commande 1 du dispositif est réalisé dans le couvercle de la boîte B et/ou l'embase 2 du dispositif est réalisée dans le fond de la boîte. Toutefois, le dispositif de maintien peut être autonome, c'est-à-dire réalisé sans fond ou couvercle de boîte.

Un tel dispositif de maintien peut être adapté pour des manipulations du composant horloger, par exemple pour des opérations de laquage, de vernissage, de sablage, de zaponage, de traitement galvanique ou d'épargne.

Dans les différents modes de réalisation et dans les différentes variantes, la boîte B peut être obtenue en rapportant un dispositif de maintien autonome sur une structure de boîte, notamment sur un fond de boîte et/ou sur un couvercle.

Dans les différents modes de réalisation et dans les différentes variantes, le dispositif est avantageusement agencé de sorte que lorsque l'organe de commande 1 est pivoté, le deuxième axe 1 b suit une trajectoire 6 qui intersecte un plan défini comme passant par l'axe 2a et l'axe 1a et le dispositif est avantageusement agencé de sorte que lorsque le deuxième axe 1 b est positionné au niveau de cette intersection ou en dessous de cette intersection, le composant horloger 5 applique une contrainte permettant le maintien du deuxième axe 1b sous le plan défini comme passant par l'axe 2a et l'axe 1a comme représenté dans les configurations des figures 4 et 13.

Dans les différents modes de réalisation et dans les différentes variantes, la boîte B peut comprendre un ou plusieurs dispositifs de maintien. La boîte B peut ainsi contenir autant de composants horlogers que de dispositifs de maintien. L'actionnement des dispositifs peut être effectué simultanément (par le biais d'un organe de commande commun) ou indépendamment les uns des autres (par le biais d'autant d'organes de commande dédiés que de dispositifs de maintien.).

De préférence, dans les différents modes de réalisation et dans les différentes variantes, la boîte B comprend un seul dispositif de maintien pour maintenir un seul composant horloger. Dans ce cas, la boîte B est avantageusement dimensionnée afin de pouvoir être insérée et stockée avec d'autres boîtes identiques ou similaires dans un conditionnement de groupage ou dans un conditionnement de transport.

De préférence, dans les différents modes de réalisation et dans les différentes variantes, le dispositif de maintien D et/ou la boîte B est réalisé en matériau plastique comme notamment en polyéthylène ou en polypropylène ou en polychlorure de vinyle ou en polystyrène ou en ABS.

De préférence, dans les différents modes de réalisation et dans les différentes variantes, les premier, deuxième et troisième axes sont parallèles.

De préférence, dans les différents modes de réalisation et dans les différentes variantes, les premier, deuxième et quatrième axes sont parallèles.

De préférence, dans les différents modes de réalisation et dans les différentes variantes, la ou les liaisons élastiquement déformables comprennent une lame élastiquement flexible 3c, 3d ; 4f, 4g, notamment une lame courbée et/ou une lame s'étendant, au niveau de l'élément de contact, parallèlement ou sensiblement parallèlement à la surface du composant horloger 5 sur laquelle l'élément de contact est destiné à venir en appui.

De préférence, dans les différents modes de réalisation et dans les différentes variantes, la boîte de conditionnement est telle que l'état du support est déterminé par la position d'un couvercle de la boîte.

Le fonctionnement d'un dispositif de maintien ou d'une boîte tel que décrit précédemment est maintenant expliqué ci-après.

On suppose la boîte B initialement ouverte et/ou le dispositif de maintien positionné en première configuration. Cette première configuration est une configuration dans laquelle un composant horloger 5 ne serait pas maintenu. Dans cette configuration, le dispositif est préférentiellement positionné de manière à faciliter la préhension du composant horloger 5 de sorte à éviter un endommagement du composant horloger 5.

Dans cette première configuration, on dépose le composant horloger 5 sur le dispositif de maintien, en particulier sur le support, notamment sur une zone d'appui agencée pour pouvoir soutenir le composant horloger 5 alors que le dispositif D est en première configuration. Dans le cas de la troisième variante du premier mode de réalisation, on peut déposer le composant horloger 5 sur les éléments de contact supplémentaires 3x, 3y. A l'issue de cette étape, on obtient une situation représentée sur les figures 2, 11 et 21.

On agit ensuite sur l'organe de commande 1 du dispositif de maintien D et/ou sur le couvercle C de la boîte B. En particulier, on tourne l'organe de commande 1 et/ou le couvercle autour de l'axe 1a. En conséquence de cette action, le support se déforme par déplacement de la première partie 3 de support par rapport à la deuxième partie de support (en translation de type coulissement dans les trois variantes du premier mode de réalisation et en rotation dans le deuxième mode de réalisation). Dans le cas de la troisième variante du premier mode de réalisation, par cette action on déplace l'arbre dans les rainures 6, jusqu'à ce que les saillies 4e et 4f viennent en appui contre le composant horloger 5. Pour ce faire, les saillies 40e et 40f coopèrent avec des découpes de passage 40g, 40h prévues dans la première partie. Cette action de déplacement est maintenue jusqu'à ce que tous les éléments de contact arrivent au contact du composant horloger 5 comme représenté sur les figures 12, 18 et 22.

Cette action de déplacement de l'organe de commande et/ou du couvercle est encore maintenue au-delà du contact des éléments de contact avec le composant horloger 5. Ceci est rendu possible par la déformation élastique des liaisons élastiques décrites plus haut et via lesquelles les éléments de contact sont montés sur le support. L'action de déplacement de l'organe de commande et/ou du couvercle se fait dès lors à l'encontre de l'action des liaisons élastiques 3c, 3d, 4f, 4g, 3k, 4k jusqu'à atteindre une position d'équilibre instable dans laquelle les axes 1 a, 1 b et 2a ou 1 a, 1 b, 1 c se trouvent dans le même plan. Dans cette position d'équilibre instable, une énergie potentielle élastique maximale est stockée dans le dispositif, notamment dans le support, en particulier dans les liaisons élastiques.

Au-delà de cette position d'équilibre instable, l'action de déplacement de l'organe de commande et/ou du couvercle peut se faire avec l'aide de l'action des liaisons élastiques jusqu'à atteindre une position de butée, notamment une position de contact de la butée 21 avec la butée 22. Le couvercle C est plaqué sur le fond dans le sens de la flèche 8. Des moyens de verrouillage de la boîte B entre le couvercle C et le fond F, par exemple par clip, par loquet, par fermoir, par des moyens d'attache auto-agrippant, ne sont donc pas forcément nécessaires. Ils peuvent toutefois être prévus. La boîte B et le dispositif D se trouvent alors en configuration fermée ou configuration de maintien représentée sur les figures 3, 4, 13.

Dans cette deuxième configuration, le composant est parfaitement maintenu par le dispositif de maintien par l'action des éléments de contact.

Pour passer de la deuxième configuration à la première configuration, on procède inversement à ce qui a été décrit plus haut.

Il est à noter que la boîte B et/ou le dispositif de maintien D pourrait être agencés de sorte que, lors de la fermeture du couvercle de la boîte, on ne passe à aucun moment par une position d'équilibre instable décrite plus haut. Dans ce cas, l'action de déplacement du couvercle se fait à l'encontre de l'action des liaisons élastiques de l'arrivée en contact des éléments de contact avec le composant horloger 5 jusqu'à la fermeture du couvercle. Dans ce cas, on prévoit de préférence des moyens de verrouillage de la boîte B entre le couvercle C et le fond F, par exemple par clip, par loquet, par fermoir, ou encore par des moyens d'attache auto-agrippant.

On peut aussi prévoir des moyens de verrouillage de la boîte B entre le couvercle C et le fond F, par exemple par clip, par loquet, par fermoir, ou par des moyens d'attache auto-agrippant, même si la boîte B et/ou le dispositif de maintien D sont agencés de sorte que, lors de la fermeture du couvercle de la boîte, on passe par une position d'équilibre instable décrite plus haut.

La boîte B décrite précédemment peut être utilisée pour le transport, la manutention ou le stockage de composants horlogers de formes diverses, voire plus généralement d'objets de formes diverses.

La boîte B permet en premier lieu de protéger de manière optimale un composant horloger 5 de chocs accidentels, des chutes, et des vibrations durant un transport. La boîte B permet également de protéger un composant horloger 5 d'un environnement durant un stockage. La boîte B permet également d'accommoder la gamme la plus large possible de pièces de dimensions différentes. En outre, l'introduction et l'extraction de l'objet sont facilitées en regard des conditionnements connus de l'art antérieur.

Pour ce faire, comme décrit précédemment, le dispositif de maintien permet, dans une première configuration, une préhension facilitée du composant horloger 5 sans risque de l'endommager et, dans une deuxième configuration, de maintenir de manière adéquate le composant horloger 5 en place afin de le préserver de tout choc.

L'invention concerne aussi une boîte B de conditionnement d'un composant horloger 5, comprenant au moins un support 3, 4 adapté pour recevoir le composant horloger et configurable entre un premier état de maintien du composant horloger et un deuxième état de libération du composant horloger.

## Revendications

1. Dispositif (D) de maintien en position d'un composant horloger (5), le dispositif comprenant :
- une embase (2) ;
- un support (3, 4) comprenant une première partie (3) et une deuxième partie (4), la première partie étant montée mobile relativement à la deuxième partie ;
- un premier élément de contact (3a, 3b ; 3a, 3a') destiné à venir en appui contre le composant horloger, le premier élément de contact (3a, 3b ; 3a, 3a') étant monté sur la première partie et un deuxième élément de contact (4a ; 4d ; 4e ; 40e, 40f ; 4e, 4e') destiné à venir en appui contre le composant horloger (5), le deuxième élément de contact (4a ; 4d ; 4e ; 40e, 40f ; 4e, 4e') étant monté sur la deuxième partie (4) ; et
- un organe de commande (1) monté pivotant sur l'embase (2) autour d'un premier axe (1a) d'une part et pivotant la première partie autour d'un deuxième axe (1 b) d'autre part.

2. Dispositif selon la revendication précédente, **caractérisé en ce que** la deuxième partie est montée mobile relativement à l'embase autour d'un troisième axe (2a).

3. Dispositif selon l'une des revendications précédentes, **caractérisé en ce que** les première et deuxième parties sont liées par une liaison glissière, notamment la première partie formant un rail et la deuxième partie formant un coulisseau ou la deuxième partie formant un rail et la première partie formant un coulisseau.

4. Dispositif selon la revendication 2, **caractérisé en ce que** les première et deuxième parties sont liées par une liaison pivot de quatrième axe (A1) perpendiculaire ou sensiblement perpendiculaire à un plan passant par les premier et troisième axes.

5. Dispositif selon la revendication précédente, **caractérisé en ce que** la première partie comprend au moins un premier bras (3k) et **en ce que** la deuxième partie comprend un deuxième bras (4k).

6. Dispositif selon la revendication précédente, **caractérisé en ce que** le premier bras est articulé au niveau du deuxième axe (1 b) parallèlement au quatrième axe (A1) et **en ce que** le deuxième bras est articulé au niveau du troisième axe (2a) parallèlement au quatrième axe (A1).

7. Dispositif selon l'une des revendications 4 à 6, **caractérisé en ce qu'**il comprend au moins deux premières parties (3) et au moins deux deuxièmes parties (4).

8. Dispositif selon la revendication 1, **caractérisé en ce que** la deuxième partie est montée immobile relativement à l'embase.

9. Dispositif selon l'une des revendications 1 ou 8, **caractérisé en ce que** la première partie est montée mobile relativement à la deuxième partie selon une liaison pivot dont un cinquième axe (1c) est mobile dans une glissière (6), notamment une glissière d'axe (A2) perpendiculaire au premier axe (1 a) et/ou au premier axe (1 b).

10. Dispositif selon l'une des revendications précédentes, **caractérisé en ce que** le dispositif est agencé de sorte que, lorsque l'organe de commande (1) est déplacé en pivotement autour du premier axe (1a), le deuxième axe (1 b) suit une trajectoire (6) qui intersecte un plan défini comme passant par :
- le troisième axe (2a) ou le cinquième axe (1 c), et
- le premier axe (1a),
et **en ce que** le dispositif est agencé de sorte que, lorsque le deuxième axe (1b) est positionné à cette intersection, une énergie potentielle élastique maximale est stockée dans le dispositif, notamment dans le support.

11. Dispositif selon l'une des revendications précédentes, **caractérisé** :
- **en ce que** la deuxième partie est montée mobile relativement à l'embase autour d'un troisième axe (2a) et/ou la première partie est montée mobile relativement à la deuxième partie autour d'un cinquième axe (1c) et en ce que les éléments de contact (3a, 3b, 4a ; 4d, 4e) s'étendent perpendiculairement ou sensiblement perpendiculairement à un plan passant par les deuxième et troisième axes ou par les deuxième et cinquième axes ; et/ou
- **en ce que** les éléments de contact (3a, 3b ; 3a, 3a' ; 4a ; 4d ; 4e ; 40e, 40f ; 4e, 4e') sont tronconiques ; et/ou
- **en ce qu'**au moins un des premier et deuxième éléments de contact est monté sur le support via une liaison élastiquement déformable (3c, 3d ; 4f, 4g ; 3k, 4k) ; et/ou
- **en ce qu'**au moins une des première et deuxième parties de support est montée sur l'embase ou sur l'organe de commande via une liaison élastiquement déformable.

12. Boîte de conditionnement d'un composant horloger, comprenant au moins un dispositif de maintien selon l'une des revendications 1 à 11.

13. Boîte de conditionnement selon la revendication précédente, **caractérisée en ce que** le dispositif de maintien est rapporté sur une structure de boîte, notamment sur un fond de boîte.

14. Boîte de conditionnement selon la revendication 12, **caractérisée en ce qu'**un élément du dispositif de maintien, notamment l'embase (2), est venu de matière avec la structure de boîte, en particulier avec un fond de la boîte.

15. Boîte de conditionnement selon l'une des revendications 12 à 14, **caractérisée en ce que** la boîte (B) comprend un couvercle (C) articulé sur un fond (F) de boîte autour du deuxième axe (1b), l'organe de commande (1) étant constitué par le couvercle.
